# EUROPÄISCHE PATENTSCHRIFT

(11) **EP 0 280 745 B1**
(45) Veröffentlichungstag und Bekanntmachung des Hinweises auf die Patenterteilung: **26.06.1991**
(21) Anmeldenummer: 87102867.6
(22) Anmeldetag: 28.02.1987
(51) Int. Cl.: F04B 43/06

(54) **Kolbenmembranpumpe**
Piston diaphragm pump
Pompe à membrane à piston

(43) Veröffentlichungstag der Anmeldung: 07.09.1988
(73) Patentinhaber: Bran & Lübbe GmbH, D-2000 Norderstedt (DE)
(72) Erfinder: Petersen, Dirk, D-2060 Travenbrück (DE); Wente, Peter, D-2000 Wedel (DE); Bräuer, Rüdiger, D-2000 Hamburg 65 (DE)
(74) Vertreter: Meyer, Ludgerus A., Dipl.-Ing.

(56) Entgegenhaltungen:
- DE-A- 2 255 958
- DE-A- 3 422 357
- FR-A- 2 339 076
- GB-A- 786 487
- GB-A- 1 280 518

## Beschreibung

Die Erfindung betrifft eine Kolbenmembranpumpe, mit einem Gehäuse, einer darin angeordneten Förderkammer, einem von dieser durch mindestens eine dichtend eingespannte Membran abgetrennten, im Betriebszustand mit Hydraulikflüssigkeit gefüllten Kolbenarbeitsraum, einem darin dichtend verschiebbar geführten Kolben zur alternierenden Hubauslenkung der Membran, einem über mindestens ein Ventil mit dem Kolbenarbeitsraum verbundenen Vorratsraum für Hydraulikflüssigkeit sowie gegebenenfalls Vorrichtungen zum Verstellen der Föredermenge, einer im Kolben angeordneten, mit einem Ventilsitz versehenen zentrischen Bohrung zur Verbindung des Kolbenarbeitsraumes mit dem Vorratsraum, einem mit dem Ventilsitz zusammenwirkenden zu diesem koaxial verschiebbar geführten Ventilkörper, einer Vorrichtung zum dichtenden Andrücken des Ventilkörpers an den Ventilsitz und einer den Ventilkörper bei Unterschreitung eines vorbestimmten axialen Abstandes des Kolbens von seinem hinteren Totpunkt abhebenden Anschlagvorrichtung, wobei der Ventilkörper auf der vom Kolben abgewandten Seite eine zu diesem koaxiale Ventilstange aufweist, die in einer im Gehäuse zur Längsachse des Kolbens koaxial angeordnete Führungshülse axial begrenzt verschiebbar geführt wird.

Eine solche Kolbenmembranpumpe ist durch die FR-A-23 39 076 bekannt. Bei dieser Pumpe ist der Boden des Kolbens von einer Axialöffnung durchbohrt, in die ein Einsatzteil eingepaßt ist, das aus einer Muffe mit Steueröffnungen besteht. Die Muffe sitzt unmittelbar einem axialen Steuerungsstift auf. Der Steuerungsstift ist an einem Kolben befestigt, der sich im Steuerungszylinder vorwärts und rückwärts bewegen kann und von einer Rückkoppelsteuerung bewegt wird. Beim Betrieb der Pumpe tritt, bei einer durch den Steuerstift bestimmten Lage des Kolbens während des Kolbenhubs Öl durch die Ventilöffnung und den Durchlaß im Kolben aus und läuft zum Kurbelgehäuse zurück, bis daß das freie Ende des Steuerstiftes die Öffnungen der Muffe verschließt. Sobald die Öffnung geschlossen ist, wird das Öl aus der Pumpkammer herausgedrückt und treibt die Membrane an. Eine Rückkopplungssteuerung für die Pumpe ist so konstruiert, daß sie entweder einen konstanten Druck oder konstante Volumenkennwerte an die Pumpe gehen kann.

Nachteilig an dieser Ausführung ist, daß zum gleichmäßigen Betrieb eine Rückkoppelsteuerung erforderlich ist, die Schwankungen der Fördermenge infolge von Temperaturschwankungen vermeidet. Insbesondere auch deshalb, weil das so ausgebildete Schieberventil systembedingt nicht präzise und schnell öffnet.

Desweiteren ist durch die DE-Al-34 22 357 eine Kolbenmembranpumpe bekannt, bei der in einem zylindrischen Kolben ein zweiter konzentrischer Zylinder mit einer hydraulischen Vorsteuerung und einem zweiten Kolben angeordnet ist, wobei der zweite Kolben eine zentrische Bohrung mit einer Ventilöffnung zur Verbindung des Kolbenarbeitsraumes mit dem Vorratsraum aufweist. Die Ventilöffnung ist durch eine Ventilspindel verschließbar. Eine komplizierte Konstruktion ermöglicht es bei dieser Ausführung, mit Hilfe eines weiteren Überdruckventils, das im Zusammenwirken mit einer Lochblende einen Vorsteuerdruck für den zweiten konzentrischen Zylinder aufbaut, hydraulisch die Ventilspindel zu verstellen. Anders als bei der vorliegenden Erfindung öffnet das vorbekannte Sitzventil im zweiten Kolben hydraulisch vorgesteuert allein in Abhängigkeit des Druckes im Kolbenarbeitsraum und unterscheidet sich somit sowohl in seiner Aufgabe als auch durch die nachteilig konzipierte konstruktive Lösung. Entsprechend aufwendig gestaltet sich die Herstellung der vorbekannten Membranpumpe.

Bei der aus der DE-B-14 53 579 bekannten Membranpumpe ist im Gehäuse eine zum zylindrischen Kolbenarbeitsraum parallele Bohrung vorgesehen, die über einen Verbindungskanal mit der Membrankammer kommuniziert und in axialem Abstand von diesem mit dem Vorratsraum verbunden ist. In der Bohrung ist eine an ihrem Umfang durch drei Ringdichtungen abgedichtete Hülse mit einer konzentrischen Bohrung axial verstellbar, in welcher eine mit dem Kolben über eine Totgangverbindung verbundene Schieberstange zu gemeinsamer Bewegung geführt ist, die eine mit dem Verbindungskanal kommunizierende Öffnung der Hülse jeweils beim Saughub kurz vor der hinteren Totpunktlage des Kolbens freigibt und dadurch, den mit Hydraulikflüssigkeit gefüllten Kolbenarbeitsraum mit dem unter Außendruck stehenden, als Vorratsraum dienenden Getriebegehäuse verbindet.

Da jedoch die mit dem Kolben seitlich versetzt verbundene, in der Hülse metallisch gleitende Schieberstange nicht dauerhaft zuverlässig abdichtet, treten in Abhängigkeit von der Betriebstemperatur, der Viskosität der Hydraulikflüssigkeit und dem Differenzdruck zwischen Arbeitsraum und Vorratsraum unterschiedliche Leckagen auf, welche die Fördergenauigkeit der Membranpumpe beeinträchtigen. Darüber hinaus sind an der zur Verstellung des Förderstromes verschiebbar ausgebildeten Hülse drei Dichtungen erforderlich, von denen zwei jeweils dynamisch durch den zwischen dem Saughub und dem Druckhub pulsierenden Druck belastet werden.

Aufgabe der Erfindung war es nun, eine Kolbenmembranpumpe der eingangs genannten Art zu schaffen, die bei einfacher, unaufwendig zu fertigender Konstruktion unerwünschte Leckagen vermeidet und eine einstellbare Dosierung mit höherer Genauigkeit ermöglicht.

Zur Lösung dieser Aufgabe ist die Kolbenmembranpumpe der eingangs genannten Art erfindungsgemäß mit den Merkmalen des Patentanspruchs 1 ausgestattet.

Die so ausgestattete Kolbenmembranpumpe ist wegen ihres einfachen Aufbaus mit geringem Aufwand herzustellen, kommt mit einem Minimum an Dichtungen aus und gestattet wegen der koaxialen Anordnung von Kolben, Ventilsitz, Ventilkörper und Führung einen verschließbaren Betrieb mit wesentlich besserer Abdichtung ohne Beeinträchtigung der Fördereinstellung.

Je nach der Bemessung bzw. der Einstellung der Anschlagvorrichtung relativ zur Führung des Ventilkörpers wird dieser bei der Bewegung des Kolbens jeweils während des Saughubes bei Unterschreitung eines vorbestimmten Abstandes des Kolbens von seiner hinteren Totpunktlage vom Ventilsitz abgehoben und dadurch eine unmittelbare Verbindung zwischen dem Kolbenarbeitsraum und dem Vorratsraum für Hydraulikflüssigkeit geschaffen, so daß die Weiterbewegung des Kolbens bis in seine hintere Totpunktlage keine weitere Auslenkung der Membran bewirkt. Durch Verstellung der Führungshülse, beispielsweise mittels einer mit einem Einstellknopf versehenen Gewindehülse, kann der Förderstrom der Kolbenmembranpumpe beispielsweise zwischen 100% und 25% stufenlos verstellt werden. Wenn am Ventilkörper ein in die zentrische Bohrung des Kolbens hineinragender Verdrängungsvorsprung vorgesehen ist, der während des Schließens bzw. des Öffnens des Ventilkörpers zusammen mit der Wandung der Bohrung einen Ringspalt bildet, wird eine stabile Ausgangslage der Membran an der von der Förderkammer abgewandten Anlagefläche sichergestellt.

Vorteilhafte weitere Ausgestaltungen der Kolbenmembranpumpe sind in den Unteransprüchen 2 bis 7 beschrieben.

Im folgenden wird eine bevorzugte Ausführungsform der Kolbenmembranpumpe unter Bezugnahme auf die beigefügten Zeichnungen weiter erläutert. Es zeigen:
- Fig. 1: einen Längsschnitt durch die Kolbenmembranpumpe,
- Fig. 2: einen schematischen Teillängsschnitt der Kolbenmembranpumpe gemäß Fig. 1 in der vorderen Totpunktlage des Kolbens,
- Fig. 3: einen schematischen Teillängsschnitt der Kolbenmembranpumpe gemäß Fig. 1 in der hinteren Totpunktlage des Kolbens und
- Fig. 4: einen schematischen Teillängsschnitt der Kolbenmembranpumpe gemäß Fig. 1 in der hinteren Totpunktlage des Kolbens bei auf 25% des maximalen Förderstroms eingestellter Lage der Führungshülse.

Die in Fig. 1 dargestellte Kolbenmembranpumpe besitzt ein mit dem Pumpengehäuse 9 verbundenes Triebwerksgehäuse 1 mit einem darin drehbar gelagerten, über eine Schneckenwelle 2 antreibbaren Schneckenrad 3 mit einem Exzenter 4. In einem Zylinderraum 20d des Pumpengehäuses ist ein mit einer Dichtung 11 versehener Kolben 10 axial verschiebbar geführt. Der Kolben 10 trägt einen Kreuzkopf 7, der über einen Kreuzkopfbolzen 6 mit einem den Exzenter 4 umfassenden Pleuel 5 verbunden ist. Auf diese Weise wird die Drehbewegung der Schneckenwelle 2 in eine hin- und hergehende Bewegung des Kolbens 10 überführt.

Der Kolben 10 weist einen in seiner Stirnfläche 12 zentrisch angeordneten Ventilsitz 13 und eine zentrische Bohrung 25 auf. An einer Seite des Pumpengehäuses 9 ist ein Gehäusedekkel 22 durch Gewindebolzen lösbar befestigt. Zwischen dem Pumpengehäuse 9 und dem Gehäusedeckel 22 ist eine Membran 23 mit ihrem Umfangsrand hermetisch abdichtend eingespannt. Die Membran trennt eine in herkömmlicher Weise mit nicht dargestellten Einlaß- und Auslaßkanälen versehene Förderkammer 21 vom Kolbenarbeitsraum 20 ab, welcher den an die Stirnfläche 12 des Kolbens 10 angrenzenden Zylinderraum 20d und die mit diesem über einen Querkanal 20a und einen Ringspalt 20b kommunizierende Membrankammer 20c umfaßt. Beim Saughub legt sich die Membran 23 an eine mittels eines Führungsstiftes 31a im Pumpengehäuse 9 gehalterte Stützplatte 31 an.

In eine im Pumpengehäuse 9 koaxial zum Zylinderraum 20d verlaufende, mit einem Innengewinde 9b versehene Bohrung 9a ist eine Gewindespindel 15 eingeschraubt, die an ihrem aus dem Pumpengehäuse 9 herausragenden Ende mit einem Einstellknopf 14 zu gemeinsamer Drehung verbunden ist. Die Gewindespindel 15 weist an ihrem dem Kolben 10 zugewandten Ende, eine zentrische Sackbohrung auf, in der eine Führungshülse 17 festgelegt ist. In dieser ist eine Ventilstange 18 verschiebbar geführt, die an ihrem dem Kolben 10 zugewandten Ende einen Ventilkörper 19 trägt, der durch eine Schraubenfeder 16 dichtend gegen den Ventilsitz 13 des Kolbens 10 angedrückt wird. An dem vom Ventilkörper 19 entfernten Ende der Ventilstange 18 ist ein Anschlagvorsprung 24 angebracht, welcher durch Eingriff mit der vom Kolben 10 abgewandten Endfläche 17a der Führungshülse 17 die Verschiebung der Ventilstange 18 und des Ventilkörpers 19 in Richtung zum Kolben 10 hin begrenzt. Der Ventilkörper 19 trägt einen in seiner Schließstellung in die Bohrung 25 hingeinragenden, mit einer Fase 29 versehenen zylindrischen oder leicht konischen Verdrängungsvorsprung 28, der während der Öffnungs- und Schließbewegung des Ventilkörpers 19 mit der umgebenden Wandung der Bohrung 25 einen Ringspalt 30 bildet. Durch diesen Ringspalt wird im Druckhub in Abhängigkeit vom Druck im Kolbenarbeitsraum 20 stets Hydraulikflüssigkeit aus dem Kolbenarbeitsraum 20 in den als Vorratsraum dienenden Triebwerksraum 27 verdrängt und somit eine stabile, reproduzierbare Ausgangslage der Membran 23 an der Stützplatte 31 sichergestellt. Im Kreuzkopf 7 ist mindestens ein Verbindungskanal 26 vorgesehen.

Wenn sich der Kolben 10 beim Saughub aus seiner in Fig. 2 dargestellten vorderen Totpunktlage VT zurückbewegt, wird der Ventilkörper 19 durch die Schrauben druckfeder 16 zunächst in seiner dichtend gegen den Ventilsitz 13 anliegenden Stellung gehalten und folgt so unter Verschiebung der Ventilstange 18 in der Führungshülse 17 der Bewegung des Kolbens 10, bis der Anschlagvorsprung 24 der Ventilstange 18 nach seinem maximalen Hub HV an die rückwärtige Anschlagfläche 17a der Führungshülse 17 anschlägt. In dieser noch vor dem Ende des vollen Kolbenhubes H_{K} erreichten in Fig. 3 dargestellten Stellung kurz vor der hinteren Totpunktlage HT des Kolbens 10 wird dann der Ventilkörper 19 an einer dem Kolben 10 weiter folgenden Mitbewegung gehindert und vom Ventilsitz 13 abgehoben, wodurch der Zylinderraum 20 d über den zwischen dem Verdrängungsvorsprung 28 und dem Ventilsitz 13 bzw. der Umfangswand der Bohrung 25 gebildeten Ringspalt 30 sowie die Bohrung 25 mit dem als Vorratsraum dienenden Triebwerksraum 27 verbunden ist. Wenn sich der Kolben 10 dann im anschließenden Druckhub aus seiner hinteren Totpunktlage HT vorwärts bewegt, legt er sich mit dem Ventilsitz 13 wieder dichtend gegen den Ventilkörper 19 an und bewegt dann den Ventilkörper 19 gegen die Kraft der Schraubendruckfeder 16 unter Rückwärtsverschiebung der Ventilstange 18 in der Führungshülse 17 mit in Richtung auf seine vordere Totpunktlage VT, so daß der Ventilkörper 19 während des Hauptteiles des Druckhubes dichtend gegen den Ventilsitz 13 anliegt.

Durch Verdrehen der Gewindespindel 15 mittels des Einstellknopfes 14 kann die Führungshülse 17 z.B. in die in Fig. 4 dargestellte Stellung verschoben werden, so daß der Anschlagvorsprung 24 beim Saughub schon nach relativ geringer Mitbewegung des Ventilkörpers 19 mit dem Kolben 10 an der Anschlagfläche 17a der Führungshülse 17 zur Anlage kommt und damit ein Abheben des Ventilkörpers 19 vom Ventilsitz 13 bewirkt. Während des folgenden folgenden, größeren Teiles des Saughubes ist damit der Kolbenarbeitsraum 20 mit dem Triebwerksraum 27 verbunden. Der Ventilkörper schließt während des Druckhubes erst, nachdem der Kolben 10 bereits den größeren Teil seiner Vorwärtsbewegung hinter sich hat, so daß der den Förderstrom bestimmende Teil des Kolbenhubes nur 25 % des bei der Stellung der Führungshülse 17 nach Fig. 2 bewirkten maximalen Förderstromes ausmacht. Selbstverständlich kann die Führungshülse 17 je nach den Anforderungen auf jede beliebige Zwischenstellung eingestellt werden, um den Förderstrom entsprechend zu regulieren.

Die vorstehend anhand einer bevorzugten Ausführungsform erläuterte Kolbenmembranpumpe benötigt außer der Dichtung 11 des Kolbens 10 nur eine einzige Dichtung 32 an der Gewindespindel 15, ermöglicht ohne zusätzliche Verstellung des Kolbenhubes eine stufenlose Verstellung des Förderstromes, wobei wegen der zum Kolben 10 koaxialen Anordnung von Ventilkörper 19, Ventilstange 18 und Führungshülse 17 unabhängig von der Betriebstemperatur, den Viskositätseigenschaften der Hydraulikflüssigkeit und dem jeweiligen Druck im Kolbenarbeitsraum 20 eine zuverlässige verschleißarme Abdichtung ohne unerwünschte Leckagen und damit eine verbesserte Dosiergenauigkeit erzielt wird. Die beschriebene Kolbenmembranpumpe kann vom Fachmann je nach den Anforderungen in verschiedener Weise zweckentsprechend abgewandelt werden, sofern dabei die koaxiale Anordnung von Kolben, Ventilsitz und Ventilkörper erhalten bleibt.

## Patentansprüche

1. Kolbenmembranpumpe, mit einem Gehäuse, einer darin angeordneten Förderkammer (21), einem von dieser durch mindestens eine dichtend eingespannte Membran (23) abgetrennten, im Betriebszustand mit Hydraulikflüssigkeit gefüllten Kolbenarbeitsraum (20), einem darin dichtend verschiebbar geführten Kolben zur alternierenden Hubauslenkung der Membran, einem über mindestens ein Ventil mit dem Kolbenarbeitsraum verbunden Vorratsraum (27) für Hydraulikflüssigkeit sowie gegebenenfalls Vorrichtungen zum Verstellen der Fördermenge, einer im Kolben (10) angeordneten, mit einem Ventilsitz (13) versehenen zentrischen Bohrung zur Verbindung des Kolbenarbeitstraumes mit dem Vorratsraum, einem mit dem Ventilsitz zusammenwirkenden zu diesem koaxial verscheibbar geführten Ventilkörper (19), einer Vorrichtung zum dichtenden Andrücken des Ventilkörpers (19) an den Ventilsitz (13) und einer den Ventilkörper (19) bei Unterschreitung eines vorbestimmten axialen Abstandes des Kolbens (10) von seinem hinteren Totpunkt abhebenden Anschlagvorrichtung (24) wobei der Ventilkörper (19) auf der vom Kolben (10) abgewandten Seite eine zu diesem koaxiale Ventilstange (18) aufweist, die in eine zu diesem koaxiale Ventilstange (18) aufweist, die in einer im Gehäuse (2) zur Längsachse des Kolbens (10) koaxial angeordnete Führungshülse (17) axial begrenzt verschiebbar geführt wird, **dadurch gekennzeichnet,** daß die Führungshülse (17) im Gehäuse (9) zur Längsachse des Kolbens (10) koaxial verstellbar festgelegt ist und eine mit' der Führungshülse (17) verbundene, in einer zum Kolben (10) koaxialen Gewindebohrung (9a) des Gehäuses (9) verdrehbar geführte Gewindespindel (15) mit einem Einstellknopf (14) vorgesehen ist zur Einstellung des Abhebpunktes des Ventilkörpers (19) vom Ventilsitz (13) und damit des wirksamen Kolbenhubs.

2. Kolbenmembranpumpe nach Anspruch 1, **dadurch gekennzeichnet,** daß die Ventilstange (18) einen mit einer vom Ventilkörper (19) abgewandten Fläche der Führungshülse (17) zusammenwirkenden Anschlagvorsprung (24) zur Begrenzung der Verschiebung des Ventilkörpers (19) in Richtung zum Kolben (10) aufweist.

3. Kolbenmembranpumpe nach einem der Ansprüche 1 oder 2, bei welcher das Pumpengehäuse (9) mit einem Triebwerksgehäuse (1) verbunden ist, in dessen Triebwerksraum (27) ein durch einen Motor betreibbares, mit einem Exzenter (4) versehenes Antreibsrad (3) und ein dessen Exzenter (4) umgreifendes, über einen Kreuzkopfbolzen (6) mit einem Kreuzkopf (7) des Kolbens (10) verbundenes Pleuel (5) angeordnet sind, **dadurch gekennzeichnet,** daß die zentrische Bohrung (25) des Kolbens (10) mit dem unter Außendruck stehenden, gleichzeitig als Vorratsraum für Hydraulikflüssigkeit dienenden Triebwerksraum (27) verbunden ist.

4. Kolbenmembranpumpe nach einem der Ansprüche 1 bis 3, **dadurch gekennzeichnet,** daß zum Andrücken des Ventilkörpers (19) an den Ventilsitz (13) mindestens eine sich am Pumpengehäuse (9) bzw. an der Führungshülse (17) oder der Gewindespindel (15) abstützende Federvorrichtung (16) vorgesehen ist.

5. Kolbenmembranpumpe nach einem der Ansprüche 1 bis 4, **dadurch gekennzeichnet,** daß der Ventilkörper (19) einen in der gegen den Ventilsitz (13) anliegenden Schleißstellung in die Bohrung (25) des Kolbens (10) hineinragenden Verdrängungsvorsprung (28) aufweist, der beim Öffnen und Schließen des Ventilkörpers (19) zwischen sich und der Wendung der Bohrung (25) einen Ringspalt mit vorbestimmten Abmessungen bildet.

6. Kolbenmembranpumpe nach einem der Ansprüche 1 bis 5, bei welcher der Kolbenarbeitsraum (20) eine an die Membran (23) angrenzende Membrankammer (20c) und einen mit dieser verbundenen, den Kolben (10) aufnehmenden Zylinderraum (20d) umfaßt, **dadurch gekennzeichnet,** daß die Längsachse des Kolbens (10) und des Zylinderraumes (20d) im wesentlichen senkrecht zur Mittelachse der Membran (23) verläuft.

7. Kolbenmembranpumpe nach einem der Ansprüche 3 bis 6, **dadurch gekennzeichnet,** daß die Anschlagvorrichtung einen an einer Seitenwand des Triebwerkraumes (27) in Richtung der Kolbenlängsachse verstellbar angebrachten, in eine zwischen Kreuzkopf (7) und Kolbendichtung (11) vorgesehene seitliche Ausnehmung des Kolbens (10) hineinragenden Betätigungsvorsprung und eine an diesem oder am Ventilkörper angeordnete, die Bohrung (25) des Kolbens (10) durchsetzende Anschlagstange aufweist, die den Ventilkörper (19) vom Ventilsitz (13) abhebt.

## Claims

1. Piston diaphragm pump, having a housing, a delivery chamber (21) arranged therein, a piston working space (20) which is separated from the latter by at least one diaphragm (23) mounted in a sealing manner and is filled with hydraulic fluid in the operating state, a piston displaceably guided in a sealing manner in the piston working space (20) for the alternating stroke excursion of the diaphragm, a supply space (27) for hydraulic fluid, which supply space (27) is connected to the piston working space via at least one valve, as well as, if need be, devices for adjusting the delivery quantity, a central bore, arranged in the piston (10) and provided with a valve seat (13), for connecting the piston working space to the supply space, a valve body (19) interacting with the valve seat and displaceably guided coaxially to the latter, a device for pressing the valve body (19) in a sealing manner against the valve seat (13), and a stop device (24) lifting the valve body (19) when the piston (10) falls below a predetermined axial distance from its rear dead centre, the valve body (19) having a valve rod (18) on the side remote from the piston (10), which valve rod (18) is coaxial to the latter and is displaceably guided to an axially limited extent in a guide sleeve (17) arranged in the housing (9) coaxially to the longitudinal axis of the piston (10), characterised in that the guide sleeve (17) is secured in the housing (9) in such a way as to be adjustable coaxially to the longitudinal axis of the piston (10), and a threaded spindle (15) connected to the guide sleeve (17) and rotatably guided in a threaded bore (9a), of the housing (9) coaxial to the piston (10), is provided with a setting knob (14) for setting the point at which the valve body (19) is lifted from the valve seat (13) and thus for setting the effective piston stroke.

2. Piston diaphragm pump according to Claim 1, characterised in that the valve rod (18) has a stop projection (24) for limiting the displacement of the valve body (19) in the direction of the piston (10), which stop projection (24) interacts with a surface of the guide sleeve (17) remote from the valve body (19).

3. Piston diaphragm pump according to either of Claims 1 or 2, in which the pump housing (9) is connected to a driving-mechanism housing (1) in whose driving-mechanism space (27) a drive gear (3), which can be operated by a motor and is provided with an eccentric (4), and a connecting rod (5) surrounding the eccentric (4) of the drive gear (3) and connected via a crosshead bolt (6) to a crosshead (7) of the piston (10) are arranged, characterised in that the central bore (25) of the piston (10) is connected to the driving-mechanism space (27), which is under external pressure and at the same time serves as supply space for hydraulic fluid.

4. Piston diaphragm pump according to one of Claims 1 to 3, characterised in that at least one spring device (16), supported on the pump housing (9) or on the guide sleeve (17) or the threaded spindle (15), is provided for pressing the valve body (19) against the valve seat (13).

5. Piston diaphragm pump according to one of Claims 1 to 4, characterised in that the valve body (19) has a displacement projection (28) which projects into the bore (25) of the piston (10) in the closed position bearing against the valve seat (13) and which forms between itself and the wall of the bore (25) an annular gap of predetermined dimensions during the opening and closing of the valve body (19).

6. Piston diaphragm pump according to one of Claims 1 to 5, in which the piston working space (20) comprises a diaphragm chamber (20c), adjoining the diaphragm (23), and a cylinder space (20d) connected to this diaphragm chamber (20c) and accommodating the piston (10), characterised in that the longitudinal axis of the piston (10) and the cylinder space (20d) runs essentially perpendicularly to the centre axis of the diaphragm (23).

7. Piston diaphragm pump according to one of Claims 3 to 6, characterised in that the stop device has an actuating projection, attached to a side wall of the driving-mechanism space (27) in such a way as to be adjustable in the direction of the longitudinal axis of the piston and projecting into a lateral recess of the piston (10) provided between crosshead (7) and piston seal (11), and a stop rod which is arranged on this actuating projection or on the valve body, passes through the bore (25) of the piston (10) and lifts the valve body (19) from the valve seat (13).

## Revendications

1. Pompe à membrane à piston pourvue d'un carter, d'une chambre de refoulement (21) disposée dans celui-ci, d'une chambre de travail de piston (20) remplie de liquide hydraulique en état de fonctionnement, qui est séparée de la première par au moins une membrane (23) serrée de manière hermétique, d'un piston guidé se déplaçant de manière étanche dans cette chambre, pour assurer l'alternance de la course de déplacement de la membrane, d'une chambre d'approvisionnement (27) du liquide hydraulique reliée par au moins une soupape à la chambre de travail du piston, ainsi que, le cas échéant, de dispositifs pour régler la quantité refoulée, d'un alésage central disposé dans le piston (10) pourvu d'un siège de soupape (13), qui est destiné à relier la chambre de travail du piston à la chambre d'approvisionnement, d'un corps de soupape (19), guidé de manière mobile coaxialement à celui-ci, d'un dispositif destiné à appuyer de manière étanche le corps de soupape (19) sur le siège de soupape (13) et d'un dispositif de butée (24) soulevant le corps de soupape (19) endessous d'une distance axiale préétablie du piston (10) à son point mort bas, tandis que le corps de soupape (19) présente sur son côté opposé au piston (10) une tige de soupape (18) coaxiale, qui est guidée de manière mobile avec limitation axiale dans un manchon de guidage (17) disposé dans le carter (2), coaxialement à l'axe longitudinal du piston (10),
caractérisée en ce que :
le manchon de guidage (17) est fixé dans le carter (9) avec possibilité de déplacement coaxialement à l'axe longitudinal du piston (10) et en ce qu'il est prévu pour le réglage du point de soulèvement du corps de soupape (19) du siège de soupape (13) et, par suite, de la course de piston utile, une broche filetée (15) avec un bouton de réglage (14), qui est reliée au manchon de guidage (17) et peut tourner dans un alésage fileté (9a) du carter (9) coaxial au piston (10).

2. Pompe à membrane à piston selon la revendication 1, caractérisée en ce que la tige de soupape (18) présente une saillie de butée (24) associée à une surface du manchon de guidage (17) opposée au corps de soupape (19), afin de limiter le déplacement du corps de soupape en direction du piston.

3. Pompe à membrane à piston selon l'une des revendications 1 ou 2, sur laquelle le carter de pompe (9) est relié à un carter de mécanismes (1), dans la chambre de mécanismes (27) duquel sont disposées une roue d'entraînement (3) pourvue d'un excentrique (4) actionnable par un moteur et une bielle (5) reliée par un axe de crosse de piston (6) à une tête (7) du piston (10), qui enserre son excentrique (4), caractérisée en ce que l'alésage (25) central du piston (10) est relié à la chambre de mécanisme (27) d'entraînement , qui sert en même temps de chambre d'approvisionnement pour le liquide hydraulique et est soumise à la pression extérieure.

4. Pompe à membrane à piston selon l'une des revendications 1 à 3, caractérisée en ce qu'il est prévu pour serrer le corps de soupape (19) sur le siège de soupape (13) au moins un dispositif à ressort (16) s'appuyant sur le carter de pompe (9), ou sur le manchon de guidage ou sur la broche filetée (15).

5. Pompe à membrane à piston, selon l'une des revendications 1 à 4, caractérisée en ce que le corps de soupape (19) présente une saillie de déplacement (28) qui s'avance dans l'alésage (25) du piston (10) dans la position de fermeture s'appuyant contre le siège de soupape (13) et qui, lors de l'ouverture et de la fermeture du corps de soupape (19) constitue entre elle et la paroi de l'alésage (25) une fente annulaire aux dimensions préétablies.

6. Pompe à membrane à piston selon l'une des revendications 1 à 5, sur laquelle la chambre de travail du piston (20) comprend une chambre à membrane (20c) avoisinant la membrane (23) et une chambre cylindrique (20d) recevant le piston (10) et reliée à celle-ci, caractérisée en ce que l'axe longitudinal du piston (10) et de la chambre cylindrique (20d) s'étend de manière essentiellement perpendiculaire à l'axe médian de la membrane (23).

7. Pompe à membrane à piston selon l'une des revendications 3 à 6, caractérisée en ce que le dispositif de butée présente sur une paroi latérale de la chambre du mécanisme d'entraînement (27) une saillie de manoeuvre s'avançant dans un évidement latéral du piston (10) prévu entre la tête du piston (7) et un joint d'étanchéité du piston (11), qui est déplaçable en direction de l'axe longitudinal de piston, et une tige de butée disposée sur celle-ci ou sur le corps de soupape, qui traverse l'alésage (25) du piston (10) et qui soulève le corps de soupape (19) du siège de soupape (13).
